# EUROPÄISCHE PATENTSCHRIFT

(11) **EP 1 902 257 B1**
(45) Veröffentlichungstag und Bekanntmachung des Hinweises auf die Patenterteilung: **08.04.2015**
(21) Anmeldenummer: 06763652.2
(22) Anmeldetag: 13.06.2006
(51) Int. Cl.: F24C 15/16, A47B 88/10

(54) **TELESKOPAUSZUGSVORRICHTUNG**
TELESCOPING PULL-OUT DEVICE
DISPOSITIF DE TABLETTE COULISSANTE

(30) Priorität: 21.06.2005 DE 102005028674
(43) Veröffentlichungstag der Anmeldung: 26.03.2008
(73) Patentinhaber: BSH Hausgeräte GmbH, 81739 München (DE)
(72) Erfinder: BRUNNER, Martin, 75172 Pforzheim (DE); HINTERMAYER, Manfred, 76185 Karlsruhe (DE)
(86) Internationale Anmeldenummer: PCT/EP2006/063117
(87) Internationale Veröffentlichungsnummer: WO 2006/136508

(56) Entgegenhaltungen:
- WO-A-2004/005820
- DE-A1- 3 505 542
- DE-A1- 4 307 911

## Beschreibung

Die Erfindung geht aus von einer Haushaltsvorrichtung nach dem Oberbegriff des Anspruchs 1.

Aus der EP 1 014 004 B1 ist eine Teleskopauszugsvorrichtung eines Backofenauszugssystems mit einer zwischen einer eingefahrenen Position und einer ausgezogenen Position beweglich gelagerten ersten Teleskopschiene bekannt.

Zudem zeigt die WO 2004/005820 A eine Teleskopschiene, wobei in eingefahrener Position ein Federelement über einen Vorsprung fährt und somit eine höhere Auszugskraft verlangt um wieder in die ausgezogene Position zu gelangen.

Der Erfindung liegt insbesondere die Aufgabe zugrunde, die Herstellung einer gattungsgemäßen Teleskopauszugsvorrichtung zu vereinfachen, in der ein unkontrolliertes und/oder ungewolltes selbsttätiges Ausfahren der ersten Teleskopschiene vermieden werden kann.

Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Teleskopauszugsvorrichtung für Hausgeräte und Möbel, insbesondere von einem Backofenauszugssystem, mit zumindest einer zwischen einer eingefahrenen Position und einer ausgezogenen Position beweglich gelagerten ersten Teleskopschiene, mit einem Rastelement zum Verrasten der ersten Teleskopschiene in der eingefahrenen Position.

Es wird vorgeschlagen, dass das Rastelement an ein Abschlussteil der ersten Teleskopschiene angeformt ist. Dadurch ist die Herstellung der Teleskopschiene vereinfacht.

In einer Weiterbildung der Erfindung wird vorgeschlagen, dass die erste Teleskopschiene zur lösbaren Befestigung an einem Hausgerät vorgesehen ist. Dadurch kommen die Vorteile, die durch das Vermeiden des unbeabsichtigten, selbsttätigen Herausfahrens erreichbar sind, besonders deutlich zum Tragen. Insbesondere in einem lösbaren System mit einer Vielzahl von Teleskopvorrichtungen und in Teleskopvorrichtungen mit einer Mehrzahl von beweglichen ersten Teleskopschienen kann ein kontrollierbares Verhalten der Teleskopauszugsvorrichtung bzw. des Systems erreicht werden.

Es können Bauteile eingespart werden, wenn ein zu dem Rastelement korrespondierendes weiteres Rastelement an ein Trägerelement angeformt ist.

Ist das Rastelement dazu vorgesehen, die erste Teleskopschiene in der eingefahrenen Position in einer senkrecht zu einer Längsrichtung der ersten Teleskopschiene verlaufenden Richtung zu stabilisieren, kann ein Klappern während eines Transports und ein unschönes Verkippen der ersten Teleskopschiene in einem lastfreien Zustand vermieden werden. Konstruktiv besonders einfach kann das Rastelement als Rastnase ausgebildet sein.

Eine stabile Verrastung bei geringem Kraftaufwand zum Herstellen der Rastverbindung ist erreichbar, wenn die Teleskopauszugsvorrichtung zumindest ein Rastelement mit einer Rampenfläche umfasst. Die Rampenfläche kann sowohl mit der ersten, beweglichen Teleskopschiene als auch mit der zweiten Teleskopschiene verbunden sein bzw. an die Teleskopschiene angeformt sein.

Eine homogene Optik und eine geringe Verschmutzungsneigung sind erreichbar, wenn das Rastelement zumindest in der eingefahrenen Position der ersten Teleskopschiene verdeckt ist.

Eine über die Länge der ersten Teleskopschiene hinaus ausziehbare Teleskopauszugsvorrichtung ist erreichbar, wenn die Teleskopauszugsvorrichtung zumindest eine relativ zu einem Trägerelement bewegliche zweite Teleskopschiene aufweist, die zwischen dem Trägerelement und der ersten Teleskopschiene angeordnet ist.

Dabei kann erreicht werden, dass die zweite Teleskopschiene in der eingefahrenen Position sicher zwischen der ersten Teleskopschiene und dem Trägerelement fixiert ist, wenn das Rastelement eine direkte Rastverbindung zwischen der ersten Teleskopschiene und dem Trägerelement herstellt.

Ferner betrifft die Erfindung ein Gargerät mit zumindest einer erfindungsgemäßen Teleskopvorrichtung. Da in Gargeräten mit Auszugsmechanismen oft eine Vielzahl von lastfreien Teleskopvorrichtungen vorliegt, ist hier ein besonders deutlicher Komfortgewinn erreichbar. Ferner kommen die Vorteile hinsichtlich der Reinigungseigenschaften speziell in Gargeräten zum Tragen. Als Gargeräte sollen in diesem Zusammenhang Backöfen, Grills, Mikrowellenherde, Dampfgarer und Gargeräte mit kombinierten und/oder weiteren Funktionen bezeichnet werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Gargerät mit mehreren Teleskopauszugsvorrichtungen,
- Fig. 2: ein System von Teleskopauszugsvorrichtungen des Gargeräts aus Figur 1,
- Fig. 3: die Teleskopauszugsvorrichtung aus den Figuren 1 und 2 in einer Ansicht von schräg unten,
- Fig. 4: die Teleskopauszugsvorrichtung aus den Figuren 1 - 3 in einer eingefahrenen Position in einer Schnittdarstellung und
- Fig. 5: die Teleskopauszugsvorrichtung aus den Figuren 1 - 4 in einer Frontalansicht.

Figur 1 zeigt ein als Haushaltsbackofen bzw. Gargerät ausgebildetes Hausgerät 10 mit insgesamt sechs an den Seitenwänden eines Garraums des Hausgeräts 10 angeordneten Teleskopauszugsvorrichtungen, die an zwei seitlichen, gitterförmigen und herausnehmbaren Trägern 28, 28' befestigt sind. Die Teleskopauszugsvorrichtungen bestehen jeweils aus einem schienenförmigen Trägerelement 20, das mit den Trägern 28, 28' verbunden ist, und aus zwei relativ zu dem Trägerelement 20 und relativ zueinander in einer Längsrichtung 22 beweglich gehaltenen Teleskopschienen 12, 26. Die zweite Teleskopschiene 26 ist zwischen dem Trägerelement 20 und der ersten Teleskopschiene 12 über jeweils einen hier nicht explizit dargestellten Kugelkäfig gelagert.

An jedem der Träger 28, 28' sind parallel drei Teleskopauszugsvorrichtungen befestigt, wobei jeweils zwei an verschiedenen Trägern 28, 28' ein Paar bilden und auf der gleichen Höhe angeordnet sind. Die Träger 28, 28' können über schlüssellochförmige Öffnungen im Garraum des Hausgeräts 10 befestigt werden bzw. von diesem gelöst werden, um das aus dem jeweiligen Träger 28, 28' und den damit verbundenen Teleskopauszugsvorrichtungen bestehende System (Figur 2) lösen und reinigen zu können. Das System kann zum Reinigen in eine Spülmaschine eingelegt werden.

Das Trägerelement 20 und die erste Teleskopschiene 12 weisen jeweils ein im Wesentlichen U-förmiges Profil auf. Beide Profile sind gegeneinander geöffnet und ergänzen sich zu einem rechteckigen Gesamtprofil der Teleskopauszugsvorrichtung (Figur 3). Die zweite Teleskopschiene 26 ist im Inneren des Gesamtprofils angeordnet. An einem im eingebauten Zustand in eine Richtung der Öffnung des Hausgeräts 10 weisenden Ende ist auf die erste Teleskopschiene 12 ein aus Aluminium-Druckguss mit Chrom- und Nickelzugaben ausgebildetes Abschlussteil 18 aufgepresst, das in einer eingefahrenen Position, in der die erste Teleskopschiene 12 und das Trägerelement 20 übereinander angeordnet sind, das rechteckige Gesamtprofil der Teleskopauszugsvorrichtung in der Längsrichtung 22 abschließt. Dabei greift das Abschlussteil 18 in einem vorderen Endbereich in das Trägerelement 20 ein und liegt über einen Anlageflansch 38 an einem vorderen Rand des Trägerelements 20 an.

In dem vorderen Endbereich ist in das Trägerelement 20 ein als Rastnase ausgebildetes Rastelement 16 eingestanzt bzw. angeformt, das zu einem noppenförmigen Rastelement 14 korrespondiert, das an das Abschlussteil 18 angeformt ist. Das Rastelement 16 ist rampenförmig bzw. sägezahnförmig ausgebildet und weist eine zu dem Ende des Trägerelements 20 hin geneigte Rampenfläche 30 auf. Beim Einschieben der ersten Teleskopschiene 12 kommt das Rastelement 14 in Kontakt mit der Rampenfläche 30 des Rastelements 16 und gleitet bis zum Ende der Rampenfläche 30 über diese hinweg. Beim Erreichen der eingefahrenen Position rastet das Rastelement 14 über eine Endkante 32 der Rampenfläche 30 des Rastelements 16 ein, so dass die erste Teleskopschiene 12 über die Rastelemente 14, 16 in der eingefahrenen Position verrastet ist. Die Rastelemente 14, 16 stellen eine direkte Rastverbindung zwischen der ersten Teleskopschiene 12 und dem Trägerelement 20 her (Figur 5). Während des Einschiebens wird die erste Teleskopschiene 12 durch den über die Rampenfläche 30 auf das Rastelement 14 ausgeübten Druck unter Ausnutzung eines Montagespiels und einer Elastizität der Teleskopauszugsvorrichtung horizontal nach oben verschoben und fällt beim Einrasten zurück. Die Endkante 32 der Rampenfläche 30 ist schwalbenschwanzförmig ausgebildet und hält dadurch das Rastelement 14 in einer horizontalen, senkrecht zur Längsrichtung 22 verlaufenden Richtung 24 (Figur 5) fest, so dass die Teleskopschiene 12 durch die Rastelemente 14, 16 in der eingefahrenen Position in der Richtung 24 stabilisiert ist und in einem inaktiven Zustand in der eingefahrenen Position nicht verkippen kann. Die Anordnung der Rastelemente 14, 16 an den Teleskopschienen kann in einer weiteren Ausgestaltung der Erfindung auch vertauscht sein.

Die Oberfläche der Teleskopauszugsvorrichtung wird in der eingefahrenen Position vollständig durch die Außenseiten der Teleskopschiene 12, des Trägerelements 20 und des Abschlussteils 18 gebildet, so dass die Rastelemente 14, 16 in der eingefahrenen Konfiguration von der ersten Teleskopschiene 12 verdeckt und vor Verschmutzung geschützt sind.

An einem oberen Rand des Abschlussteils 18 ist ein entgegen der Längsrichtung 22 schräg in einen Garraum des Hausgeräts 10 hineinragender Vorsprung 34 angeformt. Im Bereich eines hinteren Endes der Teleskopschiene 12 weist diese einen Stift 36 auf. Zwischen dem Vorsprung 34 und dem Stift 36 kann ein Gargutträger eingelegt werden, der durch den Stift 36 und den Vorsprung 34 in der Längsrichtung 22 mit der ersten Teleskopschiene 12 verbunden ist, so dass sich die erste Teleskopscheine 12 beim Herausziehen des Gargutträgers und/oder beim Einschieben des Gargutträgers zusammen mit der ersten Teleskopschiene 12 bewegt.

### Bezugszeichen

- 10: Hausgerät
- 12: Teleskopschiene
- 14: Rastelement
- 16: Rastelement
- 18: Abschlussteil
- 20: Trägerelement
- 22: Längsrichtung
- 24: Richtung
- 26: Teleskopschiene
- 28: Träger
- 30: Rampenfläche
- 32: Endkante
- 34: Vorsprung
- 36: Stift
- 38: Anlageflansch

## Patentansprüche

1. Teleskopauszugsvorrichtung für Hausgeräte (10) und Möbel, insbesondere Backofenauszugssystem, mit zumindest einer zwischen einer eingefahrenen Position und einer ausgezogenen Position beweglich gelagerten ersten Teleskopschiene (12), mit einem Rastelement (14, 16) zum Verrasten der ersten Teleskopschiene (12) in der eingefahrenen Position, **dadurch gekennzeichnet, dass** das Rastelement (14) an ein Abschlussteil (18) der ersten Teleskopschiene (12) angeformt ist.

2. Teleskopauszugsvorrichtung nach Anspruch 1, **dadurch gekennzeichnet, dass** die erste Teleskopschiene (12) zur lösbaren Befestigung an dem Hausgerät (10) vorgesehen ist.

3. Teleskopauszugsvorrichtung nach Anspruch 2, **dadurch gekennzeichnet, dass** das Abschlussteil frontseitig angeordnet ist.

4. Teleskopauszugsvorrichtung nach Anspruch 3, **dadurch gekennzeichnet, dass** das Rastelement (14) an der Unterseite der ersten Teleskopschiene (12) angeordnet ist.

5. Teleskopauszugsvorrichtung nach einem der vorhergehenden Ansprüche, **dadurch gekennzeichnet, dass** das Rastelement (14, 16) im Bereich eines Anschlages (38) der ersten Teleskopschiene (12) zur Begrenzung deren Bewegung in die eingefahrene Position angeordnet ist.

6. Teleskopauszugsvorrichtung nach einem der vorhergehenden Ansprüche, **dadurch gekennzeichnet, dass** ein zu dem Rastelement (14) korrespondierendes weiteres Rastelement (16) an einem Trägerelement (20) angeformt ist.

7. Teleskopauszugsvorrichtung nach einem der vorhergehenden Ansprüche, **dadurch gekennzeichnet, dass** das Rastelement (14, 16) dazu vorgesehen ist, die erste Teleskopschiene (12) in der eingefahrenen Position in einer senkrecht zu einer Längsrichtung (22) der ersten Teleskopschiene (12) verlaufenden Richtung (24) zu stabilisieren.

8. Teleskopauszugsvorrichtung nach einem der vorhergehenden Ansprüche, **gekennzeichnet durch** zumindest ein Rastelement (16) mit einer Rampenfläche (30).

9. Teleskopauszugsvorrichtung nach einem der vorhergehenden Ansprüche, **dadurch gekennzeichnet, dass** das Rastelement (14, 16) zumindest in der eingefahrenen Position der ersten Teleskopschiene (12) verdeckt ist.

10. Teleskopauszugsvorrichtung nach einem der vorhergehenden Ansprüche, **gekennzeichnet durch** zumindest eine relativ zu einem Trägerelement (20) bewegliche zweite Teleskopschiene (26), die zwischen dem Trägerelement (20) und der ersten Teleskopschiene (12) angeordnet ist.

11. Teleskopauszugsvorrichtung nach Anspruch 10, **dadurch gekennzeichnet, dass** das Rastelement (14, 16) dazu vorgesehen ist, eine direkte Rastverbindung zwischen der ersten Teleskopschiene (12) und dem Trägerelement (20) herzustellen.

12. Gargerät mit zumindest einer Teleskopauszugsvorrichtung nach einem der vorhergehenden Ansprüche.

## Claims

1. Telescoping pull-out device for household appliances (10) and furniture, especially pull-out oven systems, with at least one first telescoping rail (12) supported to allow movement between a retracted position and an extended position, with a catch element (14, 16) for latching the first telescoping rail (12) in the retracted position, **characterised in that** the catch element (14) is formed onto a closure part (18) of the first telescoping rail (12).

2. Telescoping pull-out device according to claim 1, **characterised in that** the first telescoping rail (12) is designed for removable attachment to the household appliance (10).

3. Telescoping pull-out device according to claim 2, **characterised in that** the closure part is arranged on the front side.

4. Telescoping pull-out device according to claim 3, **characterised in that** the catch element (14) is arranged on the underside of the first telescoping rail (12).

5. Telescoping pull-out device according to one of the preceding claims, **characterised in that** the catch element (14, 16) is arranged in the area of a stop (38) of the first telescoping rail (12) for restricting its movement in the inserted position.

6. Telescoping pull-out device according to one of the preceding claims, **characterised in that** a further catch element (16) corresponding to the catch element (14) is formed on a carrier element (20).

7. Telescoping pull-out device in accordance with one of the preceding claims, **characterised in that** the catch element (14, 16) is provided to stabilise the first telescoping rail (12) in the retracted position in a direction (24) perpendicular to a longitudinal direction (22) of the first telescoping rail (12).

8. Telescoping pull-out device according to one of the preceding claims, **characterised by** at least one catch element (16) with an inclined surface (30).

9. Telescoping pull-out device according to one of the preceding claims, **characterised in that** the catch element (14, 16) is covered at least in the retracted position of the first telescoping rail (12).

10. Telescoping pull-out device according to one of the preceding claims, **characterised by** at least one second telescoping rail (26) movable relative to a carrier element (20) which is arranged between the carrier element (20) and the first telescoping rail (12).

11. Telescoping pull-out device according to claim 10, **characterised in that** the catch element (14, 16) is provided for establishing a direct latching connection between the first telescoping rail (12) and the carrier element (20).

12. Cooking appliance with at least one telescoping pull-out device according to one of the preceding claims.

## Revendications

1. Dispositif de glissière télescopique pour appareils ménagers (10) et meubles, en particulier système de glissière de four de cuisson, comprenant au moins un premier rail télescopique (12) monté de manière mobile entre une position rétractée et une position déployée, avec d'un élément d'encliquetage (14, 16) servant à bloquer le premier rail télescopique (12) dans la position rétractée, **caractérisé en ce que** l'élément d'encliquetage (14) est formé sur une partie d'extrémité (18) du premier rail télescopique (12).

2. Dispositif de glissière télescopique selon la revendication 1, **caractérisé en ce que** le premier rail télescopique (12) est prévu pour une fixation amovible sur l'appareil ménager (10).

3. Dispositif de glissière télescopique selon la revendication 2, **caractérisé en ce que** la partie d'extrémité est disposée sur la face frontale.

4. Dispositif de glissière télescopique selon la revendication 3, **caractérisé en ce que** l'élément d'encliquetage (14) est disposé sur le dessous du premier rail télescopique (12).

5. Dispositif de glissière télescopique selon l'une des revendications précédentes, **caractérisé en ce que** l'élément d'encliquetage (14, 16) est disposé au niveau d'une butée (38) du premier rail télescopique (12) destinée à limiter le mouvement de ce dernier dans la position rétractée.

6. Dispositif de glissière télescopique selon l'une des revendications précédentes, **caractérisé en ce qu'**un autre élément d'encliquetage (16), correspondant à l'élément d'encliquetage (14), est formé sur un élément de support (20).

7. Dispositif de glissière télescopique selon l'une des revendications précédentes, **caractérisé en ce que** l'élément d'encliquetage (14, 16) est prévu pour stabiliser le premier rail télescopique (12), dans la position rétractée, dans une direction (24) perpendiculaire à une direction longitudinale (22) du premier rail télescopique (12).

8. Dispositif de glissière télescopique selon l'une des revendications précédentes, **caractérisé par** au moins un élément d'encliquetage (16) ayant une surface en forme de rampe (30).

9. Dispositif de glissière télescopique selon l'une des revendications précédentes, **caractérisé en ce que** l'élément d'encliquetage (14, 16) est couvert au moins dans la position rétractée du premier rail télescopique (12).

10. Dispositif de glissière télescopique selon l'une des revendications précédentes, **caractérisé par** au moins un second rail télescopique (26) mobile par rapport à un élément de support (20), qui est disposé entre ledit élément de support (20) et le premier rail télescopique (12).

11. Dispositif de glissière télescopique selon la revendication 10, **caractérisé en ce que** l'élément d'encliquetage (14, 16) est prévu pour établir une liaison directe par encliquetage entre le premier rail télescopique (12) et l'élément de support (20).

12. Appareil de cuisson équipé d'au moins un dispositif de glissière télescopique selon l'une des revendications précédentes.
